# EUROPÄISCHE PATENTSCHRIFT

(11) **EP 0 933 969 B1**
(45) Veröffentlichungstag und Bekanntmachung des Hinweises auf die Patenterteilung: **28.05.2008**
(21) Anmeldenummer: 98124627.5
(22) Anmeldetag: 23.12.1998
(51) Int. Cl.: H04R 1/08

(54) **Haltevorrichtung zur Halterung eines Mikrofons an einem Körper**
Holding device for holding a microphone to a body
Dispositif de support pour porter un microphone sur un corps

(30) Priorität: 28.01.1998 DE 19803181
(43) Veröffentlichungstag der Anmeldung: 04.08.1999
(73) Patentinhaber: Sennheiser electronic GmbH & Co. KG, 30900 Wedemark (DE)
(72) Erfinder: Epping, Heinz, 31525 Neustadt (DE); Grone, Christian, 30823 Garbsen (DE); Söhnholz, Gerd, 29690 Essel (DE)
(74) Vertreter: Eisenführ, Speiser & Partner

(56) Entgegenhaltungen:
- DE-A- 3 906 622
- DE-A- 4 226 471
- DE-A- 9 312 320
- DE-B- 1 177 832
- US-A- 3 153 123
- US-A- 4 853 965
- US-A- 5 469 505

## Beschreibung

Die Erfindung betrifft ein Mikrofon mit einer Haltevorrichtung zur im wesentlichen freiliegenden Halterung des Mikrofons an einem Körper, mit Haltemitteln und mit einem Verbindungselement, an dessem Ende das Mikrofon befestigt werden kann.

In der Praxis sind unterschiedliche Haltevorrichtungen zur Halterung eines Mikrofons an einem Körper, wie beispielsweise an einem Musikinstrument oder an einem Stativ, bekannt.

Bei einer bekannten Haltevorrichtung ist das Mikrofon durch Haltemittel starr mit dem Musikinstrument oder dem Stativ verbunden. Die starre Verbindung überträgt jedoch in störender Weise Körperschall, beispielsweise von dem Musikinstrument, mit dem die Haltevorrichtung verbunden ist, oder auch Trittschall auf das Mikrofon. Dadurch kommt es zu hörbaren Verschlechterungen eines aufgenommenen akustischen Signals.

In DE 39 06 622 A1 wird eine elastische Halterung für Mikrofone vorgeschlagen, deren elastischer Teil zur Dämpfung der Körperschallübertragung aus einem Schlauch besteht, wobei dieser Schlauch als elastische Schlaufe ausgebildet ist und eine im Verhältnis zu ihren übrigen Abmessungen sehr dünne Wandung und einen lichten Durchmesser, etwa doppelt so groß wie ihre. Breite, aufweist, wobei die Schlaufe, die das Mikrofon haltende Klemmhülse oder das Mikrofongehäuse selbst mit dem Stativanschlussstück verbindet. Die elastische Schlaufe ist nach allen Richtungen nachgiebig, so dass die Weiterleitung von Körperschall auf das Mikrofon unterbunden werden kann.

US 3,153,123 offenbart eine Mikrofonhalterung, bei der ein Schacht in einen Hohlzylinder eingeführt ist und sich gegenüber diesem durch vibrationsabsorbierende Gummiringe abstützt.

Eine weitere Mikrofonhalterung ist aus DE 42 26 471 A1 bekannt. Hierbei handelt es sich um eine Halterung zur körperschallisolierten Aufnahme einer Mikrofonkleinkapsel, wobei die Halterung galgenförmig ausgebildet ist mit einem Kragteil, das einseitig mit einem Stützteil verbunden ist und zur Aufnahme der Mikrofonkleinkapsel dient.

Aus DE 11 77 832 ist eine Mikrofonhalterung mit einem Schwanenhals und einer Leitungsdurchführung durch Verbindungselement und Tragarm-bekannt.

Aufgabe der vorliegenden Erfindung ist es, eine kleine und leichte Haltevorrichtung zur Verfügung zu stellen, bei der eine Körperschallübertragung zu einem mit der Haltevorrichtung verbundenen Mikrofon durch Entkoppelung möglichst weitgehend unterbunden wird.

Diese Aufgabe wird erfindungsgemäß dadurch gelöst, dass bei der Haltevorrichtung der eingangs genannten Art das Verbindungselement durch einen Faltenbalg gebildet ist und dass die seitliche Stabilität des Faltenbalgs hinreichend groß ist, um ein relativ zur Größe des Faltenbalgs passendes Mikrofon tragen zu können. Der Faltenbalg erfüllt bei geeigneter Wahl des Kunststoffes die Forderungen nach einer hinreichend großen seitlichen Stabilität, um ein relativ zur Größe des Faltenbalges passendes Mikrofon tragen zu können. Durch den Faltenbalg lässt sich eine hinreichend niedrige Resonanzfrequenz bei gleichzeitig großer Dämpfung realisieren.

Die Vorteile der Erfindung liegen somit insbesondere darin, daß die Haltevorrichtung und das Mikrofon kleine Abmessungen aufweisen können und eine große Körperschallentkopplung erzielt wird. Der Nutzen der Verwendung eines Miniaturmikrofons oder einer Mikrofonkapsel - nämlich deren geringe geometrische Abmessungen und die kompakte Bauweise - kommen durch die erfindungsgemäße Haltevorrichtung voll zur Geltung und werden nicht durch eine aufwendige und voluminöse Lagerung des Mikrofons zunichte gemacht. Darüberhinaus läßt sich die erfindungsgemäße Haltevorrichtung durch ihren einfachen Aufbau leicht realisieren und wirtschaftlich fertigen.

Die erfinderische Idee läßt sich auf Haltevorrichtungen für Mikrofone unterschiedlicher Größe und Eigenschaften übertragen. Insbesondere dient die Haltevorrichtung zum Halten eines Miniaturmikrofons oder einer Mikrofonkapsel, bei denen es besonders auf eine geringe Baugröße ankommt. Im folgenden wird nur noch der Begriff "Mikrofon" verwandt. Dies ist nicht als Einschränkung zu verstehen.

Bei einer bevorzugten Ausführungsform der Haltevorrichtung, bei der ein Gehäuse das mit der Haltevorrichtung verbundene Mikrofon zumindest teilweise umgibt, ist das Verbindungselement zwischen dem Gehäuse und den Haltemitteln angeordnet. Das Gehäuse liegt im wesentlichen direkt am Mikrofon an und dient in erster Linie als mechanischer Schutz für das Mikrofon. Da das Verbindungselement aus flexiblem Material zwischen dem Gehäuse und den Haltemitteln vorgesehen ist, kann auf eine federnde Lagerung zwischen dem Mikrofon und dem Gehäuse verzichtet werden, so daß es vorteilhaft zu keiner Vergrößerung der Abmessungen der Haltevorichtung kommt.

Besonders bevorzugt ist bei der Haltevorrichtung das Verbindungselement mit den Haltemitteln und mit dem Mikrofon bzw. mit dem Gehäuse fest verbunden. Dadurch erlangt man ein einzeln handhabbares Mikrofon mit Haltemitteln, welches mit geringem Aufwand an ein Musikinstrument oder an die Kleidung eines Sprechers oder Sängers angebracht werden kann. Die Verbindungen zwischen dem Mikrofon, dem Verbindungselement und den Haltemitteln können form- oder kraftschlüssig ausgebildet sein. In einer zweckmäßigen Weiterbildung sind die Verbindungen geklebt, da es sich dabei um eine besonders platzsparende Art einer mechanischen Kopplung handelt.

Bei einer bevorzugten Ausführungsform der Haltevorrichtung umfassen die Haltemittel einen Tragarm, mit dem das Mikrofon relativ zu dem Körper, wie beispielsweise einem Musikinstrument, ausgerichtet werden kann, um eine optimale Qualität eines aufgenommenen Signals zu erreichen. Die erfindungsgemäße Haltevorrichtung läßt sich durch die Möglichkeit einer flexiblen Ausrichtung der Position des Mikrofons einfach und schnell an unterschiedliche Musikinstrumente oder andere Einsatzorte anpassen. In einer zweckmäßigen Weiterbildung ist der Tragarm als ein Schwanenhals ausgeführt, da dieser die Forderungen nach einer schnellen Einstellbarkeit bei hoher Formstabilität erfüllt.

Besonders bevorzugt umfassen die Haltemittel der Haltevorrichtung ein Befestigungsorgan zum lösbaren Befestigen des Mikrofons an dem Körper, um die Haltevorrichtung alternativ an verschiedenen Körpern befestigen zu können. Als Befestigungsorgan lassen sich verschiedene Klemmvorrichtungen einsetzen, die einen Abschnitt des Körpers umgreifen und einklemmen.

In einer bevorzugten Ausführungsform der Haltevorrichtung weisen das Verbindungselement und der Tragarm jeweils eine Durchführung für mindestens eine Signalleitung und/oder Versorgungsleitung auf, damit die Leitungen innenliegend zu einem vorgesehenen Auslaß oder Anschluß geführt werden können. Zusätzlich bietet die innenliegende Führung den Leitungen, die in der Praxis häufig extrem dünn sind, einen zusätzlichen mechanischen Schutz.

Vorteilhafte Weiterbildungen der Erfindung sind durch die Merkmale der Unteransprüche gekennzeichnet.

Im folgenden wird die Erfindung anhand der beiliegenden Zeichnung beispielhaft erläutert, die eine perspektivische Ansicht einer erfindungsgemäßen Haltevorrichtung zeigt.

In der beiliegenden Fig. ist beispielhaft eine Haltevorrichtung 1 zur Halterung eines Mikrofons 3 an einem nicht dargestellten Körper gezeigt. Das Mikrofon ist im wesentlichen freiliegend an der Haltevorrichtung 1 befestigt.

Die Haltevorrichtung 1 weist Haltemittel auf, mit denen die Haltevorrichtung 1 mit einem Körper, beispielsweise einem Musikinstrument oder dgl. verbunden wird. Die Haltemittel werden in der dargestellten Ausführungsform durch einen Tragarm 7 gebildet, der auch als Schwanenhals ausgeführt sein kann. An dem nicht dargestellten freien Ende des Tragarms 7 ist ein ebenfalls nicht dargestelltes Befestigungsorgan, beispielsweise ein Klemmelement angeordnet.

Zwischen dem Tragarm 7 und dem Mikrofon 3 befindet sich ein Verbindungselement zur Körperschallentkopplung. Das Verbindungselement wird in der dargestellten Ausführungsform durch einen Faltenbalg 5 gebildet, der aus einem formstabilen Kunststoffmaterial mit hoher akustischer Dämpfung hergestellt ist. Der Faltenbalg hat im wesentlichen die Form eines Schlauches mit kreisrundem Querschnitt und mehreren radial umlaufenden Einschnürungen 14. An einem dem Mikrofon 3 zugewandten Ende des Faltenbalges 5 schließt sich ein kurzer röhrenförmiger Abschnitt 6 an, der als Verbindung zum Mikrofon 3 dient.

Das Mikrofon 3 hat eine im wesentlichen zylindrische äußere Form mit zwei kreisförmigen Stirnseiten 9 gleicher Größe, deren Durchmesser in der dargestellten Ausführung etwa dem Außendurchmesser des Faltenbalges 5 entspricht, und einer umlaufenden Seitenwand 11. Das Mikrofon 3 weist einseitig an der umlaufenden Seitenwand 11 einen sich radial nach außen erstreckenden zylindischen Ansatz 13 auf. Der zylindrische Ansatz 13 wird teilweise von dem röhrenförmigen Abschnitt 6 des Faltenbalges 5 umschlossen, so daß der zylindrische Ansatz 13 im wesentlichen in Verlängerung zum Tragarm 7 und zum Faltenbalg 5 angeordnet ist. Auf mindestens einer der Stirnseiten 9 des Mikrofons 3 sind zahlreiche kreisförmige Durchbrechungen 15 als Schalleintrittsöffnungen vorgesehen.

Vom Mikrofon 3 verlaufen durch den zylindrischen Ansatz 13 des Mikrofons 3, den röhrenförmigen Abschnitt 6 des Faltenbalges 5, den Faltenbalg 5 und den Tragarm 7 Signalleitungen und/oder Versorgungsleitung (nicht dargestellt) zu einem nicht dargestellten Auslaß oder Anschluß.

### Bezugszeichenliste

- 1: Haltevorrichtung
- 3: Mikrofon
- 5: Faltenbalg
- 6: röhrenförmiger Abschnitt
- 7: Tragarm
- 9: Stirnseite
- 11: Seitenwand
- 13: zylindrischer Ansatz
- 14: Einschnürungen
- 15: Durchbrechungen

## Patentansprüche

1. Mikrofon mit einer Haltevorrichtung zur im wesentlichen freiliegenden Halterung eines Mikrofons (3) an einem Körper, mit Haltemitteln (7) und mit einem Verbindungselement (5), an dessen einem Ende (6) das Mikrofon (3) befestigt werden kann,
**dadurch gekennzeichnet, dass** das Verbindungselement (5) durch einen Faltenbalg gebildet ist und dass die seitliche Stabilität des Faltenbalgs hinreichend groß ist, um ein relativ zur Größe des Faltenbalgs passendes Mikrofon tragen zu können.

2. Mikrofon nach Anspruch 1,
mit einem Gehäuse (9, 11), welches das an der Haltevorrichtung (1) befestigte Mikrofon (3) zumindest teilweise umgibt,
**dadurch gekennzeichnet, dass** das Verbindungselement (5) zwischen dem Gehäuse (9, 11) und den Haltemitteln (7) angeordnet ist.

3. Mikrofon nach Anspruch 1 oder 2,
**dadurch gekennzeichnet, dass** das Verbindungselement (5) mit den Haltemitteln (7) fest verbunden ist, und dass das Verbindungselement zu einer festen Verbindung mit dem Mikrofon (3) bzw. mit dem Gehäuse (9, 11) vorgesehen ist.

4. Mikrofon nach einem der vorstehenden Ansprüche,
**dadurch gekennzeichnet, dass** die Haltemittel (7) einen Tragarm zum Ausrichten des Mikrofons (3) relativ zu dem Körper umfassen.

5. Mikrofon nach Anspruch 4,
**dadurch gekennzeichnet, dass** der Tragarm (7) als eine Schwanenhals ausgeführt ist.

6. Mikrofon nach einem der vorstehenden Ansprüche,
**dadurch gekennzeichnet, dass** die Haltemittel ein Befestigungsorgan zum lösbaren Befestigen des Mikrofons (3) an dem Körper umfassen.

7. Mikrofon nach einem der vorstehenden Ansprüche,
**dadurch gekennzeichnet, dass** das Verbindungselement (5) und der Tragarm (7) jeweils eine Durchführung für mindestens eine Signalleitung und/oder Versorgungsleitung aufweisen.

8. Verwendung eines Faltenbalgs, dessen seitliche Stabilität hinreichend groß ist, um ein relativ zur Größe des Faltenbalgs passendes Mikrofon tragen zu können, als Verbindungselement in einer Haltevorrichtung zur im wesentlichen freiliegenden Halterung des Mikrofons (3) an einem Körper, wobei die Haltevorrichtung Haltemittel (7) und das Verbindungselement (5) aufweist, an dessen einem Ende (6) das Mikrofon (3) befestigt werden kann.

## Claims

1. Microphone having a holding device for substantially free-standing attachment of a microphone (3) to an object, having holding means (7) and having a connecting element (5) to one end (6) of which the microphone (3) may be fastened,
**characterised in that** the connecting element (5) is formed by bellows and the lateral stability of the bellows is sufficiently great to bear a microphone that is appropriate to the size of the bellows.

2. Microphone according to claim 1,
having a housing (9, 11) which at least partially surrounds the microphone (3) fastened to the holding device (1),
**characterised in that** the connecting element (5) is disposed between the housing (9, 11) and the holding means (7).

3. Microphone according to claim 1 or 2,
**characterised in that** the connecting element (5) is fixedly connected to the holding means (7), and the connecting element is envisaged for fixed connection to the microphone (3) or rather to the housing (9, 11).

4. Microphone according to any one of the preceding claims,
**characterised in that** the holding means (7) include a support arm for orientation of the microphone (3) relative to the object.

5. Microphone according to claim 4,
**characterised in that** the support arm (7) is in the form of a swan neck.

6. Microphone according to any one of the preceding claims,
**characterised in that** the holding means include a fastening member for detachable fastening of the microphone (3) to the object.

7. Microphone according to any one of the preceding claims,
**characterised in that** the connecting element (5) and the support arm (7) each have a feedthrough for at least one signal line and/or supply line.

8. Use of bellows, the lateral stability of which is sufficiently great to bear a microphone that is appropriate to the size of the bellows, as a connecting element in a holding device for substantially free-standing attachment of the microphone (3) to an object, wherein the holding device comprises holding means (7) and the connecting element (5) to one end (6) of which the microphone (3) may be fastened.

## Revendications

1. Microphone doté d'un dispositif de retenue pour maintenir de manière essentiellement dégagée un microphone (3) sur un corps, de moyens de retenue (7) et d'un élément de liaison (5), sur une extrémité duquel (6) peut être fixé le microphone (3),
**caractérisé en ce que** l'élément de liaison (5) est formé par un soufflet et **en ce que** la stabilité latérale du soufflet est suffisamment grande pour pouvoir porter un microphone adapté à la taille du soufflet.

2. Microphone selon la revendication 1,
doté d'un boîtier (9, 11) qui entoure au moins partiellement le microphone (3) fixé sur le dispositif de retenue (1),
**caractérisé en ce que** l'élément de liaison (5) est disposé entre le boîtier (9, 11) et les moyens de retenue (7).

3. Microphone selon la revendication 1 ou 2,
**caractérisé en ce que** l'élément de liaison (5) est fixement relié aux moyens de retenue (7), et **en ce que** l'élément de liaison est prévu pour une liaison fixe avec le microphone (3) ou avec le boîtier (9, 11).

4. Microphone selon l'une quelconque des revendications précédentes,
**caractérisé en ce que** les moyens de retenue (7) comprennent un bras porteur pour aligner le microphone (3) par rapport au corps.

5. Microphone selon la revendication 4,
**caractérisé en ce que** le bras porteur (7) est réalisé comme un col de cygne.

6. Microphone selon l'une quelconque des revendications précédentes,
**caractérisé en ce que** les moyens de retenue comprennent un organe de fixation pour fixer de manière détachable le microphone (3) sur le corps.

7. Microphone selon l'une quelconque des revendications précédentes,
**caractérisé en ce que** l'élément de liaison (5) et le bras porteur (7) présentent chacun un passage pour au moins un câble de signaux et/ou un câble d'alimentation.

8. Utilisation d'un soufflet, dont la stabilité latérale est suffisamment grande pour pouvoir porter un microphone adapté à la taille du soufflet, comme élément de liaison dans un dispositif de retenue pour maintenir de manière essentiellement dégagée le microphone (3) sur un corps, le dispositif de retenue présentant des moyens de retenue (7) et l'élément de liaison (5), sur une extrémité (6) duquel peut être fixé le microphone (3).
